# EUROPÄISCHE PATENTSCHRIFT

(11) **EP 0 598 979 B1**
(45) Veröffentlichungstag und Bekanntmachung des Hinweises auf die Patenterteilung: **13.11.1996**
(21) Anmeldenummer: 93105297.1
(22) Anmeldetag: 30.03.1993
(51) Int. Cl.: F25D 23/02, E05B 17/00, E05F 11/00

(54) **Kühl- und/oder Gefrierschrank**
Refrigerator and/or deepfreezer
Réfrigérateur et/ou congélateur

(30) Priorität: 20.11.1992 DE 9215804 U; 03.02.1993 DE 9301479 U
(43) Veröffentlichungstag der Anmeldung: 01.06.1994
(62) Teilanmeldung aus: 96106980.4
(73) Patentinhaber: LIEBHERR-HAUSGERÄTE GMBH, 88416 Ochsenhausen (DE)
(72) Erfinder: Tarantik, Peter, D-87700 Memmingen (DE)
(74) Vertreter: Gossel, Hans K., Dipl.-Ing.

(56) Entgegenhaltungen:
- DE-A- 4 131 027
- DE-C- 344 356
- GB-A- 840 661
- US-A- 2 422 770

## Beschreibung

Die Erfindung betrifft einen Kühl- oder Gefrierschrank mit einer einen Handgriff aufweisenden, an einer Wand des Schrankkörpers angelenkten Tür, die an ihrem inneren Randbereich mit einer umlaufenden, sich an die Stirnseiten der Seitenwände und der Deck- und Bodenwände des Schrankkörpers anlegenden Dichtung versehen ist, bei dem der Handgriff aus dem längerem Arm eines am Randbereich der Öffnungsseite der Tür schwenkbar gelagerten zweiarmigen Hebels besteht.

Kühl- und Gefrierschrankdichtungen bestehen üblicherweise aus elastomerem Material mit einem geschlossenen, balgenartigen Hohlprofil und einer auf diesem befestigten Leiste aus magnetisiertem Material, die sich, um eine gut dichtende Anlage des Dichtungsprofils an den Stirnseiten des Schrankkorpus zu gewährleisten, auf einen an den Stirnseiten der Schrankwände befestigten Streifen aus Eisen, der den Anker für den Magnetstreifen bildet, anlegt. Da bei dem Öffnen der Tür der an der Dichtung befestigte Magnetstreifen großflächig von dem Eisenstreifen abgerissen werden muß, ist eine erhebliche Kraft erforderlich, um die magnetische Zuhaltekraft zu überwinden.

In Gefrierschränken entsteht nach einem Schließen der Tür durch Ausfrieren der Feuchtigkeit und Abkühlen der während der Öffnungszeit in den Gefrierschrank gelangten Umgebungsluft ein Unterdruck, der die Gefrierschranktür mit großer Kraft gegen die Stirnseiten des Schrankkorpus ansaugt, so daß sich die Gefrierschranktür für eine gewisse Zeit nach dem Schließen nur mit erheblicher Kraftanstrengung öffnen läßt. Um die Kühl- oder Gefrierschranktür öffnen zu können, ist es daher häufig erforderlich, an dem Handgriff mit größerer Kraft oder ruckweise zu ziehen, was nicht nur lästig ist, sondern auch zu einem unerwünschten Verrücken des Kühl- oder Gefrierschrankes insgesamt führen kann.

Aus GB-A-840 661 ist ein Gefrierschrank der eingangs angegebenen Art bekannt, bei dem sich der kürzere Arm des zweiarmigen Hebels über eine Rolle unmittelbar auf der Stirnseite einer Seitenwand des Schrankkörpers abstützt. Bei diesem bekannten Kühlschrank ist der den Handgriff bildende längere Arm des zweiarmigen Hebels um eine Querachse schwenkbar an der Stirnseite der Tür gelagert, so daß sich dieser nur schwierig ergreifen läßt und der insgesamt großbauende Öffnungsmechanismus ein unansehnliches Aussehen besitzt.

Aufgabe der Erfindung ist es daher, einen Kühl- oder Gefrierschrank der eingangs angegebenen Art zu schaffen, der in kompakter Bauweise einen gut zugänglichen Handgriff besitzt, mit dem sich dessen Tür ohne große Kraftanstrengung öffnen läßt.

Erfindungsgemäß wird diese Aufgabe bei einem Kühl- oder Gefrierschrank der gattungsgemäßen Art durch die kennzeichnenden Merkmale des Patentanspruchs 1 gelöst.

Der erfindungsgemäß ausgestaltete Handgriff läßt sich formschön an den Öffnungsrand der Tür anbauen, wobei dessen gute Zugänglichkeit dadurch gewährleistet ist, daß er auf der Vorderseite der Tür liegt.

Ein Ausführungsbeispiel der Erfindung wird nachstehend anhand der Zeichnung näher erläutert. In dieser zeigt
- Fig. 1: eine Seitenansicht einer Kühlschranktür mit einem über ein Stößel auf die Schrankseitenwand wirkenden Hebelgriff,
- Fig. 2: einen Schnitt durch die Griffanordnung nach Fig. 1,

Aus Fig. 1 ist die Öffnungsseite einer Kühlschranktür in ihrem geschlossenen Zustand ersichtlich, in dem sich die Tür über eine umlaufende Dichtung 3 mit balgenförmigem Hohlprofil auf der Stirnseite einer Seitenwandung des Schrankkorpus abstützt. Neben einem Dichtungswulst ist an der Dichtung 3 ein umlaufender Magnetstreifen 5 befestigt, der an einem den Anker bildenden Streifen aus Eisen anliegt, der an der Stirnseite der wand befestigt ist.

Bei der Ausführungsform nach den Figuren 1 und 2 besteht der Handgriff 12 aus einem zweiarmigen Hebel, der über Lagerlappen 13 an Lagerböcken 14, die auf einem Beschlagteil 16 befestigt sind, um eine zu der Türkante parallele, senkrechte Achse schwenkbar gelagert ist. In einer Führung einer mit der Stirnseite der Tür verschraubten Griffbefestigungsplatte 17 ist ein Stößel 15 verschieblich geführt, das mit seiner unteren Seite 18 bei Betätigung des Handgriffs 12 auf die Stirnseite 19 der Schrankseitenwand neben dem Dichtungsprofil 3 wirkt. Das aus einem Blech- oder Kunststoffstreifen bestehende Stößel 15 ist an seinem äußeren Ende mit einer Abwinkelung 20 versehen. Auf das äußere mit der Abwinkelung 20 versehene Ende des Stößels 15 wirkt der kurze Hebelarm 22 des Handgriffs 12. Das eigentliche Griffteil des Handgriffs 12 wird durch den längeren Hebelarm 23 gebildet, der sich im unbetätigten Zustand etwa parallel zur Außenseite der Tür erstreckt. Zwischen dem Beschlagteil 16 und der Abwinkelung 20 des Stößels 15 ist eine bügelförmige Blattfeder 25 eingespannt, die das Stößel 15 und damit den Handgriff 11 in Richtung der Schließstellung beaufschlagt.

Wird das durch den längeren Hebelarm gebildete Griffteil 23 in Richtung des Pfeils B verschwenkt, stützt sich das Stößel 15 in Richtung des Pfeils C auf der Stirnseite der Seitenwand ab, so daß die Tür mit großer Öffnungskraft geöffnet wird.

## Patentansprüche

1. Kühl- oder Gefrierschrank mit einer einen Handgriff (23) aufweisenden, an einer Wand des Schrankkörpers angelenkten Tür, die an ihrem inneren Randbereich mit einer umlaufenden, sich an die Stirnseiten der Seitenwände und der Deck- und Bodenwände des Schrankkörpers anlegenden Dichtung (3) versehen ist, bei dem,
der Handgriff (23) aus dem längeren Arm eines am Randbereich der Öffnungsseite der Tür schwenkbar gelagerten zweiarmigen Hebels (12) besteht;
dadurch gekennzeichnet, daß der zweiarmige Hebel um eine zur Längskante der Tür parallele Achse schwenkbar gelagert ist und der kurze Hebelarm (22) auf ein in einer rechtwinkelig zu der Stirnseite der betreffenden Seitenwand des Schrankkörpers verlaufenden Führung geführtes, durch eine Feder (25) in Richtung auf seine eingefahrene Stellung beaufschlagtes Stößel (15) wirkt, das sich auf der Stirnseite der Seitenwand abstützt, so daß die Tür mit großer Öffnungskraft geöffnet wird.

## Claims

1. Refrigerator or freezer with a door hinged at a wall of the refrigerator or freezer body and having a handle (23), said door being provided at its inner peripheral section with a continuous sealing (3) resting on the front faces of the side walls and top and bottom walls of the refrigerator or freezer body, wherein
the handle (23) consists of the longer arm of a two-armed lever (12) pivotally secured at the edge section of the opening side of the door,
characterized in that the two-armed lever is secured such that it is pivotable about an axis being parallel to the longitudinal edge of the door and that the short lever arm (22) acts upon a plunger which is guided in a guide means extending orthogonal to the front face of the respective side wall of the refrigerator or freezer body and is acted upon by a spring (25) in the direction towards its retracted position, said plunger being supported on the front face of the side wall so that the door is opened with a large opening force.

## Revendications

1. Armoire de réfrigération ou de congélation, avec une porte, présentant une poignée (23), articulée sur une paroi du corps d'armoire, porte pourvue, sur sa zone de bordure intérieure, d'un joint d'étanchéité (3) de pourtour, appuyant sur les faces frontales des parois latérales et des parois de plafond et de fond du corps d'armoire, armoire pour laquelle
la poignée (23) est constituée du bras plus long d'un levier (12) à deux bras monté pivotant sur la zone de bordure du côté d'ouverture de la porte;
caractérisée en ce que le levier à deux bras est monté pivotant autour d'un axe parallèle à l'arête longitudinale de la porte et le bras court (22) du levier agit sur un poussoir (15), pouvant être sollicité dans la direction de sa position rétractée par un ressort (25) et guidé dans un guidage s'étendant à angle droit par rapport à la face frontale de la paroi latérale concernée du corps d'armoire, poussoir prenant appui sur la face frontale de la paroi latérale, de manière que la porte puisse être ouverte lorsqu'une grande force d'ouverture est appliquée.
